# EUROPÄISCHE PATENTSCHRIFT

(11) **EP 1 767 890 B1**
(45) Veröffentlichungstag und Bekanntmachung des Hinweises auf die Patenterteilung: **07.09.2011**
(21) Anmeldenummer: 06018931.3
(22) Anmeldetag: 11.09.2006
(51) Int. Cl.: F28G 3/10

(54) **Fallhammer-Klopfvorrichtung**
Drop hammer
Marteau-pilon

(30) Priorität: 23.09.2005 DE 102005045633
(43) Veröffentlichungstag der Anmeldung: 28.03.2007
(73) Patentinhaber: Alstom Technology Ltd, 5401 Baden (CH)
(72) Erfinder: Jekerle, Jiri, Dr., 34225 Baunatal (DE); Paruch, Volker, 34125 Kassel (DE)
(74) Vertreter: Pfeffer, Frank

(56) Entgegenhaltungen:
- DE-A1- 3 500 431
- DE-C1- 3 942 759
- US-A- 5 079 459

## Beschreibung

Die Erfindung bezieht sich auf eine Fallhammer-Klopfvorrichtung, welche die Merkmale des Oberbegriffs von Anspruch 1 umfaßt.

Eine Fallhammer-Klopfvorrichtung ist beispielsweise aus DE 35 00 431 A1 bekannt, wobei diese Klopfvorrichtung zur Abreinigung von Staubablagerungen auf Niederschlagselektroden und Sprühelektroden von trocken arbeitenden elektrostatischen Staubabscheidern dient.

Das Reinigen der äußeren Oberflächen von Wärmeaustauscherrohren, wie beispielsweise Flossenrohrwände und Rohrbündel von Wasserrohrabhitzekesseln, von angesammelter Asche und anderen Abscheidungen bzw. Ablagerungen wird oft durch Verwendung von mechanischen Klopfvorrichtungen durchgeführt, die nach dem Prinzip des Fallhammers arbeiten. Derartige Klopfvorrichtungen bestehen gewöhnlich aus einer Reihe von Fallhämmern, die jeweils auf einen Amboss bzw. Schlagstiel schlagen, welche mit den zu reinigenden Rohren verbunden sind oder zumindest in Berührung stehen. Die dabei auftretende periodische und schlagartige Belastung des Fallhammers, insbesondere seiner Bestandteile Hammerkopf, Hammerstiel und Hammergelenk, führt sehr oft zu Schäden an deren hoch belasteten Stellen, insbesondere an dem Hammergelenk.

Aufgabe dieser Erfindung ist es nunmehr, eine Fallhammer-Klopfvorrichtung zu schaffen, an dessen bzw. deren Fallhammer die vorgenannten Nachteile vermieden werden bzw. dessen Massenverteilung so günstig angeordnet ist, dass bei einem Anschlag auf den Amboss bzw. den Schlagstiel die Belastung im Hammergelenk gegen Null geht und die Spannung im Hammerstiel minimiert wird.

Die vorstehend genannte Aufgabe wird durch die kennzeichnenden Merkmale des Patentanspruches 1 gelöst.

Vorteilhafte Ausgestaltungen der Erfindung sind den Unteransprüchen zu entnehmen.

Durch die erfindungsgemäße Lösung wird eine Fallhammer-Klopfvorrichtung geschaffen, die die nachfolgenden Vorteile aufweist:
- Weitgehende Reduzierung bis völlige Eliminierung der Rückschlagkraft im Hammergelenk zum Zeitpunkt des Hammerschlages auf den Amboss bzw. den Schlagstiel und somit minimale Belastung des Hammerstiels, des Hammergelenkes und der Hammerwelle,
- Die Lebensdauer des Fallhammers einschließlich des Hammergelenkes wird in wesentlichem Maße verlängert.

In vorteilhafter Weise ist das am Hammerkopf angebrachte Zusatzgewicht an dessen dem Hammergelenk zu- oder abgewandten Seite angebracht, da an diesen Seiten ausreichend Raum für ein Anbringen eines Zusatzgewichtes vorhanden ist und die Massenverteilung hier auch effektiv vorgenommen werden kann.

Für den Fall, dass es vorteilhaft ist, die Massenverteilung innerhalb des Fallhammers zum Hammergelenk hin zu konzentrieren, kann das Zusatzgewicht auch am Hammerstiel angebracht werden.

In vorteilhafter Ausgestaltung der Erfindung ist das Zusatzgewicht an den Hammerkopf oder an den Hammerstiel angeschraubt oder angeschweißt. Während die erste Variante die Möglichkeit eines einfacheren Austausches bietet weist die zweite Variante den Vorteil einer langlebigeren Verbindung auf.

Anstelle des Anbringens eines gesonderten Zusatzgewichtes auf den Fallhammer kann es zweckmäßig sein, das Zusatzgewicht aus einem ein Mehrgewicht aufweisenden Fallhammer und durch mechanische Bearbeitung des Fallhammers zur Erzielung des erforderlichen Zusatzgewichtes zu bilden. Dies kann beispielsweise durch abfräsen, abschleifen oder dergleichen von mehr- bzw. übergewichtigem Material am Hammerkopf erfolgen.

Nachstehend sind Ausführungsbeispiele der Erfindung an Hand der Zeichnung und der Beschreibung näher erläutert.

Es zeigt:
- Fig. 1: eine Wärmeaustauscher-Rohreinheit, die mit einem Amboss bzw. Schlagstiel zur Klopfreinigung ausgebildet ist, schematisch und perspektivisch dargestellt,
- Fig. 2: eine Mehrzahl von Wärmeaustauscher-Rohreinheiten, die mittels einer Fallhammer-Klopfvorrichtung gereinigt werden, in schematischer Darstellung,
- Fig. 3: eine Fallhammer-Klopfvorrichtung während einer vollständigen Wellenumdrehung (360°), schematisch dargestellt,
- Fig. 4: eine Detailansicht einer Fallhammer-Klopfvorrichtung, schematisch dargestellt
- Fig. 5: wie Fig. 4, jedoch alternative Ausführung,
- Fig. 6: wie Fig. 4, jedoch alternative Ausführung.

Figur 2 zeigt eine Vielzahl von Wärmeaustauscher-Rohreinheiten 1 auf, von denen eine einzelne zur besseren Darstellung in Figur 1 aufgezeigt wird. Derartige Wärmeaustauscher-Rohreinheiten 1 können beispielsweise als Membranrohrwände oder Rohrbündel in Abhitzekessel eingesetzt werden. Da sich beim Betrieb von mit Wärmeaustauscher-Rohreinheiten 1 ausgebildeten Abhitzekessel bzw. Dampferzeuger an den äußeren Oberflächen der Wärmeaustauscher-Rohreinheiten 1 Asche oder andere Ablagerungen ansammelt, die mit zunehmender Ansammlung den Wärmeübergang auf die Wärmeaustauscher-Rohreinheiten 1 und dem in den Rohren 2 zirkulierenden Arbeitsmedium verringert, wird es erforderlich, die Ascheansammlung zu beseitigen.

Die Abreinigung von Asche kann, wie in Figur 2 schematisch veranschaulicht, durch eine Fallhammer-Klopfvorrichtung 16 geschehen. Dabei werden durch eine von einem Antriebsmittel 7 angetriebene und rotierende Welle 6, die von wenigstens zwei Lagern 8 gehalten wird, Fallhämmer 10 angehoben und umgedreht bzw. umgekippt. Beim Erreichen der Kippposition fällt der Fallhmmer 10 von der höchsten in die niedrigste Position und schlägt bzw. klopft an den Amboss bzw. Schlagstiel 4 der jeweiligen Rohreinheit 1. Die Welle 6 besitzt dabei entsprechend der abzuklopfenden Rohreinheiten 1 eine Anzahl radialer Arme 9, die im Abstand voneinander starr mit der Welle 6 verbunden sind, wobei jeder Arm 9 im wesentlichen rechtwinklig zu der Welle 6 starr an ihr mit aufeinanderfolgend ansteigendem Umfangswinkel a, bezogen auf den vorhergehenden, benachbarten Arm 9, befestigt ist. Die Abfolge einer Wellenumdrehung der Klopfvorrichtung 16 und das Umkippen des Fallhammers 10 oberhalb der Welle 6 und das anschließende Fallen und Klopfen des Fallhammers 10 gegen die Schlagfläche bzw. das exponierte Ende 5 des Schlagstieles bzw. Ambosses 4 zeigt Figur 3 schematisch auf. Der Amboss bzw. Schlagstiel 4 ist, wie auch in Figur 1 veranschaulicht, am Sammelrohr 3 befestigt bzw. steht mit diesem in Verbindung, das sämtliche Wärmeaustauscherrohre 2 einer Wärmeaustauscher-Rohreinheit 1 aufnimmt. Als Antriebsmittel 7 können bekannte Antriebe wie elektromotorisch, hydraulisch, pneumatisch etc. betriebene Antriebe bzw. Getriebe eingesetzt werden.

Die Fallbewegung des Fallhammers 10 ist im Prinzip eine Drehbewegung. Der Impuls des Fallhammers 10 beim Anschlag auf den Amboss bzw. Schlagstiel 4 ist gleich der Impulssumme der verteilten Masse Σ*mᵢvᵢ* am Fallhammer 10, wobei die Geschwindigkeit der einzelnen Massenteilchen von dem Radius der Drehbewegung der einzelnen Massenteilchen bzw. -inkremente abhängt. Beim Anschlag wirkt im Anschlagpunkt des Fallhammers 10 eine Kraft, die entgegen der Drehbewegung des Fallhammers 10 gerichtet ist. Die Anschlagkraft wirkt auf den Fallhammer 10 mit einem Drehmoment, das im allgemeinen eine andere Bewegung des Fallhammers 10 nach dem Anschlag zur Folge hätte, als eine (rückläufige) Drehung des Fallhammers 10 um das Hammergelenk 13. Nur durch eine zusätzliche Kraft (Rückschlagkraft) im Hammergelenk 13 bleibt der Hammerstiel 12 des Fallhammers 10 mit dem Drehgelenk verbunden und bewegt sich mit der gewünschten Rückdrehung. Die Rückschlagkraft im Hammergelenk 13 führt zu einer Spannungsbelastung im Hammerstiel 12.

Zur weitestgehenden Verhinderung von Spannungen im Hammerstiel 12, Hammerkopf 11 und im Hammergelenk 13, die bei einem Anschlag des Fallhammers 10 auf den Amboss 4 entstehen und die oft zu Schäden - in der Regel Brüche - an den hoch belasteten Stellen führen, wird erfindungsgemäß der Fallhammer 10 mit einem Zusatzgewicht 14 gemäß der Beziehung ${m}_{z} = \frac{Σ ⁢ {m}_{i} \cdot {r}_{i} - {r}_{A} \cdot {Σ ⁢ m}_{i}}{{r}_{A} - {r}_{z}}$ ausgebildet, wobei
- m_{z}: die Masse des Zusatzgewichtes 14 in kg,
- mᵢ: die Masse eines Massenteilchens bzw. -inkrementes bezüglich Hammerstiel 12 und Hammerkopf 11 in kg,
- r_{z}: der Radius zwischen Mittelpunkt Hammergelenk 13 und Massenschwerpunkt des Zusatzgewichtes 14 in Meter,
- rₐ: der Radius zwischen Mittelpunkt Hammergelenk 13 und Schlagnormale Nₛ des Hammerkopfes 11 in Meter,
- rᵢ: der Radius zwischen Mittelpunkt Hammergelenk 13 und Massenschwerpunkt des Massenteilchens bzw. -inkrementes bezüglich Hammerstiel 12 und Hammerkopf 11 in Meter ist.

Durch die erfindungsgemäße Ausbildung des Fallhammers 10 mit einem Zusatzgewicht 14 gemäß der obengenannten Beziehung kann die üblicherweise auftretende Rückschlagkraft innerhalb des Fallhammers 10 sowie des Hammergelenkes 13 auf ein Minimum reduziert oder im besten Fall völlig eliminiert werden.

In Figuren 4 bis 6 sind Varianten der erfindungsgemäßen Fallhammer-Klopfvorrichtung 16 veranschaulicht, wobei der Fallhammer 10 gemäß der Figur 4 mit einem Zusatzgewicht 14 ausgebildet ist, das an der dem Hammergelenk 13 abgewandten Seite des Hammerkopfes 11 angebracht ist, wogegen der Fallhammer 10 gemäß der Figur 5 mit einem Zusatzgewicht 14 ausgebildet ist, das an der dem Hammergelenk 13 zugewandten Seite des Hammerkopfes 11 angebracht ist. Der Fallhammer 10 gemäß der Figur 6 ist mit einem Zusatzgewicht 14 ausgebildet, das zusätzlich einen mehr- bzw. übergewichtigen Anteil 15 aufweist. Dieser übergewichtige Anteil 15 des Fallhammers 10 wird durch abfräsen oder abschleifen oder dgl. bis zu dem Zustand bearbeitet, bis der Fallhammer 10 mit dem Zusatzgewicht gemäß der obengenannten Beziehung ausgebildet ist.

### Bezugszeichenliste:

- 1: Wärmeaustausch-Rohreinheit
- 2: Wärmeaustauscherrohr
- 3: Sammelrohr
- 4: Amboss bzw. Schlagstiel
- 5: Schlagfläche bzw. exponiertes Ende des Ambosses bzw. Schlagstieles
- 6: Welle
- 7: Mittel zum Antreiben der Welle
- 8: Wellenlagerung
- 9: Radialer Arm
- 10: Fallhammer
- 11: Hammerkopf
- 12: Hammerstiel
- 13: Hammergelenk
- 14: Zusatzgewicht
- 15: Über- bzw. mehrlastiger Anteil des Zusatzgewichtes
- 16: Fallhammer-Klopfvorrichtung

## Patentansprüche

1. Fallhammer-Klopfvorrichtung zum Beklopfen und Rütteln von Wörmeaustauscherrohren ( 2 ) zur Reinigung ihrer äußeren Oberflächen, wobei die Vorrichtung
eine langgestreckte, drehbare Welle ( 6 ), die mindestens von 2 Lagern gehalten wird, ein Mittel ( 7 ) zum Drehen der Welle ( 6 ),
eine Anzahl radialer Arme ( 9 ), die im Abstand voneinander starr mit der Welle ( 6 ) verbunden sind, wobei jeder Arm ( 9 ) im wesentlichen rechtwinklig zu der Welle ( 6 ) starr an ihr mit aufeinanderfolgend ansteigendem Umfangswinkel, bezogen auf den vorhergehenden, benachbarten Arm ( 9 ), befestigt ist,
einen einen Hammerkopf ( 11 ) und einen Hammerstiel ( 12 ) aufweisenden Fallhammer ( 10 ), der über ein Hammergelenk ( 13 ) schwenkbar an jedem radialen Arm ( 9 ) an seinem äußeren Ende befestigt ist, und
einen Amboss bzw. Schlagstiel ( 4 ) umfasst, welcher an einem Sammelrohr ( 3 ) einer rohrförmigen Wärmeaustauschereinheit ( 1 ) befestigt ist oder mit diesem in Berührung steht, und gegen dessen exponiertes Ende ( 5 ) der Fallhammer ( 10 ) beim Rotieren der Welle ( 6 ) schlägt,
**dadurch gekennzeichnet, dass** zur Reduzierung oder Eliminierung einer auftretenden Rückschlagkraft im Hammergelenk ( 13 ) während des Hammerschlages auf das exponierte Ende ( 5 ) des Ambosses bzw. Schlagstieles ( 4 ) der Fallhammer ( 10 ) mit einem Zusatzgewicht ( 14 ) gemäß der Beziehung ${m}_{Z} = \frac{{Σ ⁢ m}_{i} \cdot {r}_{i} - {r}_{A} \cdot {Σ ⁢ m}_{i}}{{r}_{A} - {r}_{Z}}$
ausgebildet ist, wobei
m_{z} die Masse des Zusatzgewichtes ( 14 ) in kg,
mᵢ die Masse eines Massenteilchens bzw. -inkrementes bezüglich Hammerstiel ( 12 ) und Hammerkopf ( 11 ) in kg,
r_{z} der Radius zwischen Mittelpunkt Hammergelenk ( 13 ) und Massenschwer- punkt des Zusatzgewichtes ( 14 ) in Meter,
rₐ der Radius zwischen Mittelpunkt Hammergelenk ( 13 ) und Schlagnormale ( N_{S} ) des Hammerkopfes ( 11 ) in Meter,
rᵢ der Radius zwischen Mittelpunkt Hammergelenk ( 13 ) und Massenschwer- punkt des Massenteilchens bzw. -inkrementes bezüglich Hammerstiel ( 12 ) und Hammerkopf ( 11 ) in Meter ist.

2. Follhammer-Klopfvorrichtung nach Anspruch 1, **dadurch gekennzeichnet, dass** das Zusatzgewicht ( 14 ) an der dem Hammergelenk ( 13 ) abgewandten oder zugewandten Seite des Hammerkopfes ( 11 ) angebracht ist.

3. Fallhammer-Klopfvorrichtung nach Anspruch 1, **dadurch gekennzeichnet, dass** das Zusatzgewicht ( 14 ) an dem Hammerstiel ( 12 ) angebracht ist.

4. Fallhammer-Klopfvorrichtung nach einem der Ansprüche 1 bis 3, **dadurch gekennzeichnet, dass** das Zusatzgewicht ( 14 ) an den Hammerkopf ( 11 ) oder Hammerstiel ( 12 ) angeschraubt oder angeschweißt ist.

5. Fallhammer-Klopfvorrichtung nach einem der Ansprüche 1 bis 3, **dadurch gekennzeichnet, dass** das Zusatzgewicht ( 14 ) zusätzlich einen mehr-bzw. übergewichtigen Anteil (15) aufweist, der durch mechanische Bearbeitung zur Erzielung des Zusatzgewichtes ( 14 ) bearbeitet ist.

## Claims

1. A drop hammer rapping device for rapping and shaking heat exchanger tubes (2) for cleaning their outer surfaces, wherein the device comprises
an elongated rotary shaft (6), which is retained by at least 2 bearings,
a means (7) for rotating the shaft (6),
a number of radial arms (9) which are rigidly connected to the shaft (6) at a certain distance from each other, wherein each arm (9) is rigidly secured essentially at right angles to the shaft (6) at a sequentially increasing peripheral angle related to the preceding adjacent arm (9),
a drop hammer (10) which has a hammer head (11) and a handle (12) and is pivoted on each radial arm (9) at its outer end by a hammer joint (73), and
an anvil or impact handle (4) which is secured to a header (3) of a tubular heat exchanger unit (1), or is in contact with it, and the drop hammer (10) strikes against its exposed end (5) when the shaft (6) rotates,
**characterised in that** in order to reduce or eliminate a return stroke force generated in the hammer joint (13) during the hammer impact against the exposed end (5) of the anvil or impact handle (4), the drop hammer (10) is designed with an additional weight (14) according to the relation ${m}_{Z} = \frac{{Σ ⁢ m}_{i} \cdot {r}_{i} - {r}_{A} \cdot {Σ ⁢ m}_{i}}{{r}_{A} - {r}_{Z}}$
where
m_{z} is the mass of additional weight (14), in kg,
mᵢ is the mass of a mass particle or increment related to handle (12) and hammer head (11), in kg,
r_{z} is the radius between the centre of hammer joint (13) and the centre of gravity of additional weight (14), in metres,
rₐ is the radius between the centre of hammer joint (13) and the impact perpendicular Nₛ of hammer head (11), in metres,
rᵢ is the radius between the centre of hammer joint (13) and the centre of gravity of the mass particle or increment relative to handle (12) and hammer head (11), in metres.

2. The drop hammer rapping device according to claim 1, **characterised in that** the additional weight (14) is fitted on the side of the hammer head (11) facing away or toward the hammer joint (13).

3. The drop hammer rapping device according to claim 1, **characterised in that** the additional weight (14) is fitted to the handle (12).

4. The drop hammer rapping device according to any one of claims 1 to 3, **characterised in that** the additional weight (14) is screwed or welded to the hammer head (11) or the handle (12).

5. The drop hammer rapping device according to any one of claims 1 to 3, **characterised in that** the additional weight (14) provides an extraweight and/or overweight portion (15) which is machined by mechanical machining for obtaining an additional weight (14).

## Revendications

1. Dispositif de battage à marteau pilon, destiné à battre et secouer des tubes d'échangeur de chaleur (2) pour nettoyer leur surface extérieure, le dispositif présentant
un arbre rotatif allongé (6) qui est maintenu par au moins 2 paliers,
un moyen (7) de mise en rotation de l'arbre (6),
plusieurs bras radiaux (9) reliés solidairement à l'arbre (6) à distance les uns des autres, chaque bras (9) étant fixé essentiellement perpendiculairement à l'arbre (6) et de manière rigide à un angle périphérique plus grand que celui de l'arbre (9) voisin qui précède,
un marteau pilon (10) qui présente une tête de marteau (11) et un manche de marteau (12) et fixé à pivotement à l'extrémité extérieure de chaque bras radial (9) par une articulation de marteau (13),
une enclume ou bras de percussion (4) fixée à un tube de collecte (3) d'une unité tubulaire (1) d'échangeur de chaleur ou en contact avec ce tube de collecte et contre laquelle l'extrémité exposée (5) du marteau pilon (10) vient frapper lors de la rotation de l'arbre (6),
**caractérisé en ce que**
pour réduire ou éliminer une force de rétropercussion dans l'articulation (13) du marteau pendant la percussion du marteau sur l'extrémité exposée (5) de l'enclume ou du manche de percussion (4), le marteau pilon (10) est configuré avec un poids supplémentaire (14) défini par l'équation : ${m}_{Z} = \frac{{Σ ⁢ m}_{i} \cdot {r}_{i} - {r}_{A} \cdot {Σ ⁢ m}_{i}}{{r}_{A} - {r}_{Z}}$
dans laquelle
m_{z} représente la masse du poids supplémentaire (14), en kg,
mᵢ représente la masse d'une particule ou incrément de masse du manche de marteau (12) et de la tête de marteau (11), en kg,
r_{z} représente le rayon entre le centre de l'articulation (13) du marteau et le centre de masse du poids supplémentaire (14) en mètres,
r_{A} représente le rayon entre le centre de l'articulation (13) du marteau et la normale de percussion (Nₛ) de la tête (11) du marteau, en mètres, et
rᵢ représente le rayon entre le centre de l'articulation (13) du marteau et le centre de masse de la particule ou incrément de masse du manche (12) du marteau et de la tête (11) du marteau, en mètres.

2. Dispositif de battage à marteau pilon selon la revendication 1, **caractérisé en ce que** le poids supplémentaire (14) est installé sur le côté de la tête (11) du marteau non tourné vers l'articulation (13) du marteau ou tourné vers cette dernière.

3. Dispositif de battage à marteau pilon selon la revendication 1, **caractérisé en ce que** le poids supplémentaire (14) est placé sur le manche (12) du marteau.

4. Dispositif de battage à marteau pilon selon l'une des revendications 1 à 3, **caractérisé en ce que** le poids supplémentaire (14) est vissé ou soudé sur la tête (11) du marteau ou sur le manche (12) du marteau.

5. Dispositif de battage à marteau pilon selon l'une des revendications 1 à 3, **caractérisé en ce que** le poids supplémentaire (14) présente de plus une partie (15) formant une masse supplémentaire, obtenue par usinage mécanique permettant d'obtenir le poids supplémentaire (14).
